# EUROPÄISCHE PATENTSCHRIFT

(11) **EP 2 057 334 B1**
(45) Veröffentlichungstag und Bekanntmachung des Hinweises auf die Patenterteilung: **17.12.2014**
(21) Anmeldenummer: 07787189.5
(22) Anmeldetag: 06.07.2007
(51) Int. Cl.: E05D 3/06, E05D 5/08, E05F 5/00, E05F 5/08, E05F 5/10

(54) **MÖBELSCHARNIER**
FURNITURE HINGE
CHARNIÈRE DE MEUBLE

(30) Priorität: 31.08.2006 DE 202006013361 U
(43) Veröffentlichungstag der Anmeldung: 13.05.2009
(73) Patentinhaber: Hettich-ONI GmbH & Co. KG, 32602 Vlotho (DE)
(72) Erfinder: BECKMANN, Wolfgang, 32609 Hüllhorst (DE); STUKE, Kai-Michael, 33699 Bielefeld (DE); SCHAEL, Oliver, 32278 Kirchlengern (DE); MÜTERTHIES, Ralf, 32584 Löhne (DE); SCHUBERT, Michael, 96465 Neustadt b. Coburg (DE); KLEFFMANN, Jörn, 32049 Herford (DE)
(74) Vertreter: Dantz, Jan Henning
(86) Internationale Anmeldenummer: PCT/EP2007/056907
(87) Internationale Veröffentlichungsnummer: WO 2008/025596

(56) Entgegenhaltungen:
- EP-A- 1 255 013
- EP-A- 1 359 275
- WO-A1-2007/038815
- WO-A2-2006/088435
- DE-U- 7 342 572
- US-A- 5 269 043

## Beschreibung

Die vorliegende Erfindung betrifft ein Möbelscharnier mit einer Montageplatte, an der ein Seitenteil angeordnet ist, und einem über einen Traghebel und einen Führungshebel verschwenkbar an dem Seitenteil gelagerten Scharnierteil, wobei zur Dämpfung einer Schließbewegung des Scharnierteils mindestens ein durch den Traghebel bewegbares Dämpfungselement vorgesehen ist, wobei das mindestens eine Dämpfungselement in der Schließstellung benachbart zu dem Traghebel im Bereich der Verlängerung der Drehachse des Traghebels an dem Seitenteil angeordnet ist.

Aus der EP 1 359 275 ist eine Vorrichtung zum Dämpfen von Schwenkbewegungen bekannt, bei der ein Montagearm an einem Möbelkorpus festgelegt ist, und ein Scharnierteil verschwenkbar daran gelagert ist. Das Scharnierteil weist auf der zum Montagearm abgewandten Seite ein Dämpfungselement auf, das in eine Aussparung an einem bewegbaren Möbelteil aufgenommen ist. Nachteilig bei diesem Möbelscharnier ist, dass das Bauvolumen vergleichsweise groß ist und die Montage des Dämpfungselementes aufwendig ist und viel Platz beansprucht.

Die EP 1 255 013, welches Dokument alle Merkmale des Oberbegriffs des Anspruchs 1 offenbart, offenbart ein Möbelscharnier, bei dem im Bereich des Scharniertopfes oder des Scharnierarmes ein Schieber vorgesehen ist, der relativ zu einer Gleitfläche bewegbar ist. An den Gleitflächen ist ein hochviskoses, flüssiges Medium eingebracht, um die Bewegung des Möbelscharniers zu dämpfen.

Die WO2007/038815 bildet einen nachveröffentlichten Stand der Technik und zeigt eine Dämpferanordnung an einem Scharnier, bei der ein linearer Dämpfer parallel zu einer Gelenkachse des Scharniers ausgerichtet ist.

Es ist daher Aufgabe der vorliegenden Erfindung ein Möbelscharnier zu schaffen, das leicht zu montieren ist und einen kompakten Aufbau besitzt.

Diese Aufgabe wird mit einem Möbelscharnier mit den Merkmalen des Anspruches 1 gelöst.

Gemäß der Erfindung ist das mindestens eine Dämpfungselement mit einem Gleitkörper versehen, der durch Bewegung des

Traghebels in Richtung der Drehachsen des Traghebels bewegbar ist. Der Traghebel kann dadurch den Gleitkörper kurz vor der Schließstellung bewegen, um so eine Schließbewegung zu dämpfen. Die Dämpfungswirkung wird dabei erst kurz vor einem Schließzustand erreicht, so dass eine Bewegung des Scharnierteils über einen großen Teil des Öffnungsbereiches ungehindert erfolgen kann. Erst kurz vor der Schließstellung wird eine Dämpfung vorgenommen, um ein Zuschlagen, beispielsweise einer Möbeltür, zu vermeiden. Der Gleitkörper kann vorzugsweise an einer Kontaktfläche des Stößels des Dämpferelementes anliegen. Der Stößel kann dabei durch eine Feder gegen den Gleitkörper vorgespannt sein, so dass bei einem Öffnen des Scharnierteils der Gleitkörper durch die Feder wieder in die ausgefahrene Position bewegt wird.

Der Stößel wird im Wesentlichen senkrecht zu dem Gleitkörper bewegt, so dass ein besonders kompakter Aufbau erreicht wird. Denn der Gleitkörper wird dann in eine Richtung der Drehachsen bewegt, während der Stößel zur Dämpfung der Bewegung senkrecht hierzu bewegt wird. Vorzugsweise ist die Kontaktfläche schräg zu der Richtung der Drehachsen der Traghebel angeordnet.

Für eine besonders kompakte Bauweise mit guten Dämpfungseigenschaften des Möbelscharniers sind vorzugsweise an gegenüberliegenden Seiten des Traghebels Dämpfungselemente vorgesehen, so dass eine symmetrische Krafteinleitung durch den Traghebel erfolgt. Dies verhindert Querbelastungen, die die Drehachsen beanspruchen könnten.

Das Dämpfungselement kann einen Lineardämpfer, vorzugsweise einen Fluiddämpfer umfassen, um eine ausreichende Dämpfungswirkung bereitzustellen. Um ein Dämpfungselement mit nur wenigen Bauteilen herzustellen, kann der bewegbare Stößel einen Kanal zur Durchleitung von Luft aufweisen. Der Stößel kann dabei in eine an dem Scharnierteil ausgebildete Aufnahme eingefügt werden, so dass der Stößel zusammen mit der Aufnahme einen Fluiddämpfer bildet.

Damit nur geringe Reibungsverluste und Geräusche beim Schließen des Scharnierteils entstehen, ist der Gleitkörper vorzugsweise als Kugel ausgebildet, beispielsweise eine Kugel mit glatter Oberfläche aus Metall oder Kunststoff, die über Führungsmittel geführt ist.

Die Erfindung wird nachfolgend anhand eines Ausführungsbeispieles mit Bezug auf die beigefügten Zeichnungen näher erläutert. Es zeigen:
- Figur 1: eine Seitenansicht auf ein Möbelscharnier in der geschlossenen Stellung;
- Figur 2: eine geschnittene Seitenansicht des Möbelscharniers der Figur 1, und
- Figur 3: eine Draufsicht auf das Möbelscharnier der Figur 1.

Ein Möbelscharnier 1 aus Metall und/oder Kunststoff umfasst eine an einem Möbelkorpus festlegbare Montageplatte 2, an der ein Seitenteil 3 verstellbar gehalten ist. Für eine Höheneinstellung ist eine Justierschraube 20 an dem Seitenteil 3 und der Montageplatte 2 vorgesehen.

An dem Seitenteil 3 ist ein in eine Aussparung einer Möbeltür einfügbares topfförmiges Scharnierteil 4 über einen Traghebel 5 und einen Führungshebel 6 verschwenkbar gelagert. Der Traghebel 5 ist dabei über eine Achse 7 mit dem Scharnierteil 4 und einer Achse 8 mit dem Seitenteil 3 und der Führungshebel 6 ist über eine Achse 9 mit dem Scharnierteil 4 und über eine Achse 10 mit dem Seitenteil 3 verbunden.

Zur Dämpfung einer Schließbewegung des Scharnierteils 4 ist ein Dämpfungselement vorgesehen, das einen Gleitkörper 11 in Form einer Kugel umfasst. Es ist benachbart zu dem Traghebel 5 an gegenüberliegenden Seiten jeweils ein Dämpfungselement vorgesehen, welches in einem Bereich verlängert zu der Drehachse des Traghebels an dem Seitenteil angeordnet ist. Jedes Dämpfungselement umfasst neben dem Gleitkörper 11 einen Stößel 12, der an dem Gleitkörper 11 anliegt und gegen diesen durch eine Feder 1 vorgespannt ist. Der Stößel 12 bildet dabei eine schräge Kontaktfläche 13 aus, die etwa in einem Winkel von 45° zu der Drehachse des Traghebels 5 angeordnet ist.

Für einen kompakten Aufbau des Möbelscharniers 1 ist es natürlich nicht erforderlich, dass ein Bauteil des Dämpfungselementes exakt in Verlängerung der Drehachse 8 des Traghebels 5 positioniert ist, sondern es reicht aus, wenn das Dämpfungselement in der geschlossenen Position des Scharnierteils 4 benachbart zu dem Traghebel 5 in der Nähe der Drehachse 8 vorgesehen ist.

Der Stößel 12 ist in eine Aufnahme 15 einfügbar, die an dem Scharnierteil 4 ausgebildet ist. Der Stößel 12 ist dabei durch eine Feder 1 in die herausgefahrene Position gegen den Gleitkörper 11 vorgespannt. Bei einer Schließbewegung drückt der Traghebel 5 die an gegenüberliegenden Seiten angeordneten Gleitkörper 11 nach außen gegen die jeweilige Kontaktfläche 13 des Stößels 12, der dadurch in eine Richtung senkrecht zu den Drehachsen 7, 8 des Traghebels 5 in die Aufnahme 15 hineingeschoben wird. Bei einer Öffnungsbewegung drückt die Feder 1 den Stößel 12 und den Gleitkörper 11 wieder in eine herausgefahrene Position, wobei zumindest die Gleitkörper 11 bis zu einem Anschlag bewegbar sind, damit sie nicht lose an dem Scharnierteil 4 verloren gehen können. Durch die Anordnung von zwei Dämpfungselementen benachbart zu dem Traghebel 5 im Bereich des topfförmigen Scharnierteils 4 wird eine Dämpfung kurz vor Erreichen der Schließstellung bei sehr kompakter Bauweise erreicht.

In dem dargestellten Ausführungsbeispiel umfasst das Dämpfungselement einen Gleitkörper 11, den Stößel 12 und die Feder 1. Es ist natürlich möglich, zusätzlich einen Lineardämpfer, beispielsweise einen Fluiddämpfer vorzusehen. Ferner kann die Aufnahme 15 und der Stößel 12 als Fluiddämpfer, insbesondere Luftdämpfer ausgebildet sein, wobei zwischen Aufnahme 15 und dem Stößel 12 Luftkanäle ausgebildet sein können, um bei einer ruckartigen Bewegung des Stößels 12 einen Druck innerhalb der Aufnahme 15 auszubilden, um höhere Dämpfungswirkung zu erreichen, als wenn nur die Feder 1 vorhanden ist.

Der Gleitkörper 11 kann über nicht dargestellt Führungsmittel entlang einer vorgegebenen Bewegungsbahn geführt sein, insbesondere kann die Bewegungsbahn durch Anschläge begrenzt sein.

In dem dargestellten Ausführungsbeispiel trifft der Gleitkörper 11 jeweils auf ein Dämpfungselement. Es ist natürlich auch möglich, mit dem Gleitkörper 11 zwei in gegenüberliegende Richtungen wirksame Dämpfungselemente anzutreiben. Dann kann bei sehr kompakter Bauweise eine noch höhere Dämpfungswirkung erreicht werden.

## Patentansprüche

1. Möbelscharnier (1) mit einer Montageplatte (2), an der ein Seitenteil (3) angeordnet ist, und einem über einen Traghebel (5) und einen Führungshebel (6) verschwenkbar an dem Seitenteil (3) gelagerten Scharnierteil (4), wobei zur Dämpfung einer Schließbewegung des Scharnierteils (4) mindestens ein am Scharnierteil (4) angeordnetes und durch den Traghebel (5) bewegbares Dämpfungselement (11, 12, 14) vorgesehen ist, wobei das mindestens eine Dämpfungselement (11, 12, 14) in der Schließstellung benachbart zu dem Traghebel (5) im Bereich der Verlängerung der Drehachse (8) des Traghebels (5) an dem Seitenteil (3) angeordnet ist, **dadurch gekennzeichnet, dass** das mindestens eine Dämpfungselement einen Gleitkörper (11) und einen Stößel, der an dem Gleitkörper (11) anliegen kann, (12) umfasst, der Gleitkörper (11) durch Bewegung des Traghebels (5) in eine Richtung der Drehachse (7, 8) des Traghebels (5) bewegbar ist, wobei bei einer Schließbewegung kurz vor Erreichen der Schließstellung der Traghebel den Gleitkörper in Richtung der Drehachse nach außen drückt und der Stößel (12) im Wesentlichen senkrecht zu der Bewegungsrichtung des Gleitkörpers (11) bewegt wird.

2. Möbelscharnier nach Anspruch 1, **dadurch gekennzeichnet, dass** der Gleitkörper (11) an einer schräg zu der Richtung der Drehachsen (8) des Traghebels (8) ausgerichteten Kontaktfläche (13) des Stößels (12) des Dämpfungselementes anliegt.

3. Möbelscharnier nach Anspruch 2, **dadurch gekennzeichnet, dass** der Stößel (12) durch eine Feder (14) gegen den Gleitkörper (11) vorgespannt ist.

4. Möbelscharnier nach einem der Ansprüche 1 bis 3, **dadurch gekennzeichnet, dass** an gegenüberliegenden Seiten des Traghebels (5) jeweils ein Dämpfungselement (11, 12, 14) angeordnet ist.

5. Möbelscharnier nach einem der Ansprüche 1 bis 4, **dadurch gekennzeichnet, dass** das Dämpfungselement einen Lineardämpfer, vorzugsweise einen Fluiddämpfer umfasst.

6. Möbelscharnier nach einem der Ansprüche 1 bis 5, **dadurch gekennzeichnet, dass** an dem Stößel (12) mindestens ein Kanal zur Durchleitung von Luft vorgesehen ist.

7. Möbelscharnier nach einem der Ansprüche 1 bis 6, **dadurch gekennzeichnet, dass** der Gleitkörper (11) als Kugel ausgebildet ist.

8. Möbelscharnier nach einem der Ansprüche 1 bis 7, **dadurch gekennzeichnet, dass** der Stößel (12) an einer am Scharnierteil (4) ausgebildete Aufnahme (15) einfügbar ist.

## Claims

1. A furniture hinge (1), comprising a mounting plate (2) on which a side part (3) is arranged, and a hinge part (4) mounted pivotably on the side part (3) via a support lever (5) and a guide lever (6), with at least one damping element (11, 12, 14), which is provided at the hinge part (4), and which is movable by the support lever (5) being provided to dampen a closing movement of the hinge part (4), whereby the at least one damping element (11, 12, 14) is arranged in the closing position on the side part (3) adjacent to the support lever (5) in the area of the extension of the rotational axis (8) of the support lever (5), **characterized in that** the at least one damping element is provided with a sliding body (11) which can be moved by the movement of the support lever (5) in the direction of the rotational axis (7, 8) of the support lever (5) and a tappet (12), whereby during a closing movement shortly before reaching the closing position the support lever presses the sliding body outward into the direction of the rotational axis, and the tappet (12) is moved substantially perpendicularly with regard to the moving direction of the sliding body (11)..

2. A furniture hinge according to claim 1, **characterized in that** the sliding body (11) rests on a contact surface (13) of the tappet (12) of the damping element being arranged in an oblique way to the direction of the rotational axes (7, 8) of the support lever (5).

3. A furniture hinge according to claim 2, **characterized in that** the tappet (12) is pre-tensioned by a spring (14) against the sliding body (11).

4. A furniture hinge according to one of the claims 1 to 3, **characterized in that** a damping element (11, 12, 14) each is arranged on opposite sides of the support lever (5).

5. A furniture hinge according to one of the claims 1 to 4, **characterized in that** the damping element comprises a linear damper, preferably a fluid damper.

6. A furniture hinge according to one of the claims 1 to 5, **characterized in that** the at least one duct for allowing the passage of air is provided on the tappet (12).

7. A furniture hinge according to one of the claims 1 to 6, **characterized in that** the sliding body (11) is arranged as a ball.

8. A furniture hinge according to one of the claims 1 to 7, **characterized in that** the tappet (12) can be inserted in a receptacle (15) arranged on the hinge part (4).

## Revendications

1. Charnière de meuble (1) comprenant une plaque de montage (2) sur laquelle est montée une pièce latérale (3), ainsi qu'une pièce de charnière (4) logée mobile en pivotement sur la pièce latérale (3) par l'intermédiaire d'un levier support (5) et d'un levier de guidage (6), dans laquelle, pour permettre d'amortir le mouvement de fermeture de la pièce de charnière (4), il est prévu au moins un élément amortisseur (11, 12, 14) monté sur la pièce de charnière (4) et pouvant être déplacé par le levier support (5), l'élément amortisseur (11, 12, 14) étant situé dans la position de fermeture au voisinage du levier support (5) dans la zone du prolongement de l'axe de rotation (8) du levier support (5) sur la pièce latérale (3),
**caractérisée en ce que**
l'élément amortisseur comporte un corps coulissant (11) et un poussoir (12) susceptible de s'appuyer sur le corps coulissant (11), le corps coulissant (11) peut être déplacé par déplacement du levier support (5) dans la direction de l'axe de rotation (7, 8) du levier support (5), lors d'un mouvement de fermeture, peu avant d'avoir atteint la position de fermeture le levier support comprimant vers l'extérieur le corps coulissant dans la direction de l'axe de rotation et le poussoir (12) étant déplacé essentiellement perpendiculairement à la direction de déplacement du corps coulissant (11).

2. Charnière de meuble conforme à la revendication 1,
**caractérisée en ce que**
le corps coulissant (11) s'appuie sur une surface de contact (13) du poussoir (12) de l'élément amortisseur dirigée obliquement par rapport à la direction de l'axe de rotation (8) du levier support (8).

3. Charnière de meuble conforme à la revendication 2,
**caractérisée en ce que**
le poussoir (12) est précontraint par un ressort (14) contre le corps coulissant (11).

4. Charnière de meuble conforme à l'une des revendications 1 à 3,
**caractérisée en ce que**
un élément amortisseur (11, 12, 14) est respectivement monté sur les faces opposées du levier support (5).

5. Charnière de meuble conforme à l'une des revendications 1 à 4,
**caractérisée en ce que**
l'élément amortisseur est un amortisseur linéaire de préférence un amortisseur à fluide.

6. Charnière de meuble conforme à l'une des revendications 1 à 5,
**caractérisée en ce qu'**
au moins un canal de passage d'air est prévu sur le poussoir (12).

7. Charnière de meuble conforme à l'une des revendications 1 à 6,
**caractérisée en ce que**
le corps coulissant (11) est réalisé sous la forme d'une sphère.

8. Charnière de meuble conforme à l'une des revendications 1 à 7,
**caractérisée en ce que**
le poussoir (12) peut être inséré dans un logement (15) formé sur la pièce de charnière (4).
